# EUROPÄISCHE PATENTANMELDUNG

(11) **EP 4 721 634 A1**
(43) Veröffentlichungstag der Anmeldung: **08.04.2026**
(21) Anmeldenummer: 24204058.2
(22) Anmeldetag: 01.10.2024
(51) Int. Cl.: A47L 9/14

(54) **HALTEPLATTE FÜR EINEN STAUBSAUGERFILTERBEUTEL SOWIE STAUBSAUGERFILTERBEUTEL UMFASSEND EINE HALTEPLATTE**

(71) Anmelder: Eurofilters N.V., Overpelt 3900 (BE)
(72) Erfinder: Kreimeyer, Stefan, 3900 Pelt (BE); Demmel, Andreas, 3900 Pelt (BE); Sandu, Gheorghe Gabriel, 3900 Pelt (BE)
(74) Vertreter: Grünecker Patent- und Rechtsanwälte PartG mbB

(57) **Zusammenfassung**

Die Erfindung betrifft eine Halteplatte für einen Staubsaugerfilterbeutel bereit, die umfasst: eine Grundplatte, die eine Durchtrittsöffnung aufweist, einen Kragen, der an der Grundplatte angeordnet ist und die Durchtrittsöffnung umgibt, so dass ein Durchtrittskanal gebildet wird, und eine Verschlussklappe zum Verschließen des Durchtrittskanals, wobei die Verschlussklappe in geschlossenem Zustand über den äußeren Umfang des Kragens hinausragt.

Die Erfindung betrifft auch einen Staubsaugerfilterbeutel umfassend eine entsprechende Halteplatte.

## Beschreibung

Die Erfindung betrifft eine Halteplatte für einen Staubsaugerfilterbeutel sowie einen Staubsaugerfilterbeutel umfassend eine Halteplatte.

Staubsaugerbeutel weisen üblicherweise an einer Öffnung in den Beutel eine Halteplatte auf, die zum Halten des Filterbeutels im Inneren eines Staubsaugers vorgesehen ist. Die Öffnung in der Halteplatte ist häufig mittels einer Verschlussklappe verschließbar. Im Saugbetrieb befindet sich die Verschlussklappe in einer Offenstellung, in der die Öffnung der Halteplatte geöffnet ist. Bei Beendigung des Saugbetriebs schließt sich die Verschlussklappe.

Herkömmliche Halteplatten sind beispielsweise aus der DE 296 15 163, der DE 199 48 909, der DE 20 2008 004 733 oder der EP 1 849 392 bekannt.

Derartige herkömmliche Halteplatten haben den Nachteil, dass sich im Bereich der Öffnung der Halteplatte Staubteilchen, Fasern, oder Partikel ablagern. Dabei können sich insbesondere auch am Rand der Öffnung grobe Staubpartikel oder Fasern befinden und ein Verschließen durch die Verschlussklappe verhindern. Dies kann zu dem ungewünschten Effekt führen, dass bei Stillstand des Saugers Staub austritt.

Um einen Filterbeutel für einen Staubsauger zu schaffen, der die wirksame Filterfläche im Bereich der Halteplatte optimiert und eine Behinderung der Verschlussvorrichtung auch bei zunehmender Befüllung des Filterbeutels vermeidet, schlägt die EP 2 772 173 A1 einen in einen Innenraum des Filterbeutels hervorstehenden Kragen vor.

EP 2 025 278 A1, DE 10 2008 046 200 A1, DE 10 2007 040 417 A1 offenbaren Staubsaugerfilterbeutel. FR 2 721 188 A1 veröffentlicht eine automatische Verschlussvorrichtung für einen Staubsaugerfilterbeutel. Aus der US 3,724,179 ist ein selbstdichtender Endverschluss eines Staubsaugerfilterbeutels bekannt.

Angesichts dessen besteht die der Erfindung zugrundeliegende Aufgabe darin, eine weiter verbesserte Halteplatte für einen Staubsaugerfilterbeutel bereitzustellen, die ein sicheres Verschließen der Öffnung der Halteplatte mittels der Verschlussklappe ermöglicht.

Diese Aufgabe wird durch ein Verfahren gemäß Anspruch 1 gelöst.

Die Erfindung stellt eine Halteplatte für einen Staubsaugerfilterbeutel bereit, umfassend eine Grundplatte, die eine Durchtrittsöffnung aufweist, einen Kragen, der an der Grundplatte angeordnet ist und die Durchtrittsöffnung umgibt, so dass ein Durchtrittskanal gebildet wird, und eine Verschlussklappe zum Verschließen des Durchtrittskanals, wobei die Verschlussklappe in geschlossenem Zustand über den äußeren Umfang des Kragens hinausragt.

Dadurch, dass die Verschlussklappe in geschlossenem Zustand teilweise oder vollständig über den äußeren Umfang des Kragens hinausragt, wird ermöglicht, dass selbst bei bereits durch Partikel blockiertem Verschluss weitere Partikel daran gehindert werden, durch einen am blockierten Verschluss auftretenden Spalt den Verschluss zu überwinden. Die weiteren Partikel müssten zum Überwinden des Verschlusses zunächst um den Bereich der Verschlussklappe, der über den äußeren Umfang des Kragens hinausragt, herumgelangen. Folglich wird ein sicheres Verschließen des Durchtrittskanals ermöglicht, was einem sicheren Verschließen einer Halteklappenöffnung entspricht.

Die Durchtrittsöffnung kann in einer Ebene der Grundplatte liegen.

Im geschlossenen Zustand bedeckt oder überdeckt die Verschlussklappe den Kragen. Insbesondere bedeckt oder überdeckt die Verschlussklappe den Kragen derart, dass ein Austritt von eingesaugten Partikeln (bspw. Staub) mittels der Verschlussklappe verhindert wird. Insbesondere kann die Verschlussklappe in geschlossenem Zustand mit dem Durchtrittskanal in Kontakt stehen, zum Beispiel den Kragen teilweise oder vollständig berühren.

Die Verschlussklappe kann in geschlossenem Zustand mit einem Rand des Kragens, der der Grundplatte abgeneigt ist, in Kontakt stehen. Die Verschlussklappe kann über ein Scharnier mit der Grundplatte und/oder dem Kragen verbunden sein. Die Verschlussklappe kann in einem Bereich, an dem das Scharnier nicht angeordnet ist, über den äußeren Umfang des Kragens hinausragen. Die Verschlussklappe kann teilweise oder vollständig über den äußeren Umfang des Kragens hinausragen.

Der Kragen kann die Durchtrittsöffnung vollständig umgeben. Der Kragen kann eine Zylinderform aufweisen. Der Kragen kann eine beliebig geformte Bodenfläche aufweisen. Mantellinien des Kragens können senkrecht auf der Grundplatte stehen. Alternativ oder zusätzlich können Mantellinien des Kragens mit der Ebene der Grundplatte einen Winkel ungleich 90° bilden.

Durch einen entsprechend geformten Kragen wird ermöglicht, einen in den Durchtrittskanal eingeführten Saugrohrstutzen zu stabilisieren.

Die Grundplatte kann eine Dichtung umfassen. Die Dichtung kann ausgebildet sein, die Halteplatte gegenüber einem Saugrohrstutzen abzudichten.

Die Verschlussklappe kann einen ebenen Bereich aufweisen.

Eine entsprechende Verschlussklappe ermöglicht gegenüber einer Verschlussklappe, die keinen ebenen Bereich aufweist eine maximale Öffnung.

Eben bedeutet, dass der Bereich/ die Verschlussklappe im Wesentlichen in einer Ebene liegt. Eben kann bedeuten, dass der Bereich/die Verschlussklappe keine Erhebungen, Vertiefungen und/oder Ausstülpungen aufweist. Insbesondere kann die Verschlussklappe vollständig eben sein.

Der Kragen bzw. der Durchtrittskanal kann auf einer der Grundplatte zugewandten Seite eine Eintrittsöffnung und auf einer der Grundplatte abgewandten Seite eine Austrittsöffnung aufweisen, wobei die Verschlussklappe in geschlossenem Zustand in einem Bereich, der über den äußeren Umfang des Kragens hinausragt, gewölbt und/oder gegenüber der Ebene der Austrittsöffnung abgeschrägt ist.

Eine entsprechende Verschlussklappe löst die erfindungsgemäße Aufgabe, ein sicheres Verschließen der Öffnung der Halteplatte mittels der Verschlussklappe zu ermöglichen, in verbesserter Weise, da die weiteren Partikel zusätzlich den gewölbten und/oder gegenüber der Ebene der Austrittsöffnung abgeschrägten Bereich überwinden müssen, um den Verschluss zu überwinden.

Die Eintrittsöffnung ist dort, wo der Kragen an der Grundplatte angeordnet ist. Die Austrittsöffnung ist an dem Rand des Kragens, der der Grundplatte abgewandt ist. Eintrittsöffnung und Austrittsöffnung entsprechen Grund- und Deckfläche des, insbesondere zylinderförmigen, Kragens.

Der abgeschrägte Bereich der Verschlussklappe kann in geschlossenem Zustand der Verschlussklappe mit der Ebene der Austrittsöffnung einen Winkel in einem Bereich von -120° bis +120° (aber nicht -90° oder +90°), insbesondere zwischen -90° bis +90° (aber nicht -90° oder +90°), insbesondere von -75° bis +75°, insbesondere von -60° bis +60° bilden. Ein Bereich der Verschlussklappe, der in geschlossenem Zustand der Verschlussklappe über den äußeren Umfang des Kragens hinausragt, kann in geschlossenem Zustand der Verschlussklappe senkrecht auf der Ebene der Austrittsöffnung stehen, das heißt einen Winkel von -90° oder +90° mit der Ebene der Austrittsöffnung einschließen. Falls die Verschlussklappe einen ebenen Bereich aufweist, kann der abgeschrägte Bereich einen Randbereich der Verschlussklappe bilden. Der abgeschrägte Bereich kann den ebenen Bereich umgeben.

Die Verschlussklappe kann in dem Bereich ihres Rands, der in geschlossenem Zustand der Verschlussklappe über den äußeren Umfang des Kragens hinausragt und/oder auf dem Kragen aufliegt, gewölbt und/oder gegenüber der Ebene der Austrittsöffnung abgeschrägt sein.

Die Verschlussklappe kann in einem Bereich ihres Rands, der in geschlossenem Zustand der Verschlussklappe auf dem Kragen aufliegt, weder gewölbt noch gegenüber der Ebene der Austrittsöffnung abgeschrägt sein.

Die Verschlussklappe kann entlang mindestens 50%, insbesondere mindestens 70%, insbesondere mindestens 90% ihres Umfangs gewölbt und/oder gegenüber der Ebene der Austrittsöffnung abgeschrägt sein. Insbesondere kann die Verschlussklappe entlang ihres gesamten Umfangs gewölbt und/oder gegenüber der Ebene der Austrittsöffnung abgeschrägt sein. Die Verschlussklappe kann vollständig umlaufend gewölbt und/oder gegenüber der Ebene der Austrittsöffnung abgeschrägt sein.

Insbesondere kann die Verschlussklappe in ihrer Mitte eben sein und an ihrem Rand, insbesondere in einem Bereich, der in geschlossenem Zustand über den äußeren Umfang des Kragens hinausragt, gewölbt und/oder gegenüber der Ebene der Austrittsöffnung abgeschrägt sein.

Die Verschlussklappe kann in geschlossenem Zustand zumindest teilweise oder vollständig um mindestens 1 mm, insbesondere mindestens 1,5 mm, insbesondere mindestens 2,5 mm und/oder insgesamt maximal 3,5 mm, insbesondere maximal 5 mm, insbesondere maximal 15 mm, über den äußeren Umfang des Kragens hinausragen.

Durch eine weiter über den Kragen hinausragende Verschlussklappe wird der erfindungsgemäße Effekt, ein sicheres Verschließen der Öffnung der Halteplatte mittels der Verschlussklappe zu ermöglichen, verstärkt. Durch einen maximalen Wert wird gleichzeitig die Funktionsfähigkeit der Verschlussklappe ermöglicht.

Die Verschlussklappe kann in geschlossenem Zustand aus Sicht der Durchtrittsöffnung konvex oder konkav sein.

Beide Optionen ermöglichen, den erfindungsgemäßen Effekt zu verstärken, da weitere Partikel zunächst die konvexe oder konkave Geometrie überwinden müssen, um den Verschluss als Ganzes zu überwinden.

Der abgeschrägte Bereich der Verschlussklappe kann mit einer Mantellinie des Kragens an der Stelle des abgeschrägten Bereichs der Verschlussklappe einen Winkel in einem Bereich von -30° bis +210°, insbesondere in einem Bereich von 0° bis +180°, insbesondere in einem Bereich von +15° bis +165°, insbesondere in einem Bereich von +30° bis +150°, bilden. Die Mantellinie kann senkrecht auf der Grundplatte stehen. Ein Bereich der Verschlussklappe, der in geschlossenem Zustand der Verschlussklappe über den äußeren Umfang des Kragens hinausragt, kann in geschlossenem Zustand der Verschlussklappe parallel zu der Mantellinie sein.

Der Kragen kann dasselbe Material umfassen wie die Grundplatte.

Durch die Verwendung desselben Materials für die Grundplatte und den Kragen wird ermöglicht, Herstellungsschritte zu vereinfachen und/oder einzusparen.

Der Kragen kann insbesondere aus demselben Material wie die Grundplatte bestehen.

Die Verschlussklappe kann einen ersten Bereich umfassend ein erstes Material mit einer ersten Härte und einen zweiten Bereich umfassend ein zweites Material mit einer zweiten Härte umfassen, wobei die zweite Härte geringer als die erste Härte ist, wobei der zweite Bereich zumindest teilweise oder vollständig am Rand der Verschlussklappe angeordnet ist, wobei der zweite Bereich zumindest teilweise oder vollständig entlang des Umfangs der Verschlussklappe angeordnet ist.

Aufgrund des weicheren Materials entlang des Umfangs der Verschlussklappe wird ermöglicht, dass blockierende Partikel von dem weichen Material umschlossen werden und die Verschlussklappe einen geringeren Spalt ausbildet, als wäre sie aus dem härteren Material gefertigt. Dadurch wird der erfindungsgemäße Effekt verstärkt.

Der zweite Bereich kann den Bereich der Verschlussklappe umfassen, der in geschlossenem Zustand über den äußeren Umfang des Kragens hinausragt. Alternativ oder zusätzlich kann der zweite Bereich einen Bereich der Verschlussklappe umfassen, der in geschlossenem Zustand auf dem Kragen aufliegt.

Die Grundplatte kann aus dem ersten Material bestehen und/oder dieses umfassen.

Die Verschlussklappe kann aus Gummi bestehen.

Die Halteplatte kann drei Materialien umfassen, insbesondere einen Thermoplast und zwei unterschiedliche Elastomere, insbesondere thermoplastische Elastomere. Die Halteplatte kann aus einem Elastomer, insbesondere einem thermoplastischen Elastomer, bestehen. Die gesamte Halteplatte kann aus Gummi sein.

Alternativ oder zusätzlich kann der Kragen an seinem Rand im Bereich der Austrittsöffnung ein Elastomer, insbesondere ein thermoplastisches Elastomer, umfassen. Insbesondere kann der Kragen an seinem Rand im Bereich der Austrittsöffnung aus einem Elastomer, insbesondere einem thermoplastischen Elastomer, bestehen.

Das erste und/oder das zweite Material kann ein Kunststoff sein, insbesondere wobei das erste Material ein Thermoplast und/oder das zweite Material ein Elastomer, insbesondere ein thermoplastisches Elastomer, sind.

Durch eine entsprechende Wahl der Materialien wird der Effekt der unterschiedlichen Materialien auf einfache Weise ermöglicht.

Das zweite Material kann zumindest teilweise oder vollständig eine Dicke von weniger als 2 mm, insbesondere von weniger als 1 mm, insbesondere von weniger als 0,9 mm, insbesondere von weniger als 0,5 mm und/oder von mehr als 0,05 mm, insbesondere von mehr als 0,1 mm.

Das zweite Material kann eine Härte von mindestens 25 Shore-A, insbesondere von mindestens 30 Shore-A und/oder von höchstens 90 Shore-A, insbesondere von höchstens 70 Shore-A aufweisen.

Durch eine entsprechende Wahl der Härte wird der für die unterschiedlichen Materialien beschriebene Effekt in besonderer Weise ermöglicht.

Der erste Bereich kann sich in geschlossenem Zustand der Verschlussklappe nicht über einen inneren Umfang des Kragens hinaus erstrecken.

Durch die Begrenzung des ersten Bereichs mit der höheren Härte auf den inneren Bereich wird ermöglicht, dass blockierende Partikel auf dem Rand des Kragens von dem zweiten Bereich mit der niedrigeren Härte umschlossen werden.

Der zweite Bereich kann sich in geschlossenem Zustand der Verschlussklappe von dem inneren Umfang des Kragens nach außen erstrecken.

Die Grundplatte kann einen weiteren Kragen umfassen, der außerhalb des Kragens angeordnet ist.

Durch den weiteren Kragen wird ermöglicht, ein Filtermedium an der Halteplatte zu befestigen.

Die Verschlussklappe kann über ein Scharnier mit dem weiteren Kragen verbunden sein.

Der weitere Kragen kann die Verschlussklappe in geschlossenem Zustand umschließen. Der weitere Kragen kann mit der Verschlussklappe in geschlossenem Zustand teils umlaufend einen Spalt von mindestens 0,5 mm, insbesondere mindestens 1 mm, insbesondere mindestens 2 mm, insbesondere mindestens 10 mm bilden. Der weitere Kragen kann mit der Verschlussklappe in geschlossenem Zustand teils umlaufend einen Spalt von höchstens 20 mm, insbesondere höchstens 15 mm, insbesondere höchstens 10 mm bilden.

Durch einen Spalt einer Mindestbreite wird ermöglicht, dass während dem Vorgang des Schließens der Verschlussklappe bei nachlassender Saugleistung kein Düseneffekt auftritt, der vermehrt Partikel in den Verschlussbereich befördert. Dadurch wird der erfindungsgemäße Effekt verstärkt.

Der Spalt kann vollständig umlaufend um die Verschlussklappe gebildet sein.

Weiterhin kann die Halteplatte ein Federelement umfassen, wobei die Verschlussklappe mithilfe des Federelements in den geschlossenen Zustand vorgespannt ist.

Durch ein entsprechendes Federelement wird ermöglicht, eine ausreichende Kraft für das Verschließen zur Verfügung zu stellen.

Das Federelement kann jedes Element sein, das eine Vorspannung auf die Verschlussklappe ausübt. Das Federelement kann Metall, insbesondere Federstahl, und/oder Kunststoff und/oder Gummi umfassen. Das Federelement kann aus Metall, insbesondere Federstahl, und/oder Kunststoff und/oder Gummi sein. Das Federelement kann eine Biegefeder, insbesondere eine Blattfeder, eine Torsionsfeder und/oder eine Schraubenfeder umfassen oder sein.

Die Grundplatte kann ein erstes plattenförmiges Teil und ein zweites plattenförmiges Teil umfassen, wobei der Kragen und die Verschlussklappe an dem ersten plattenförmigen Teil angeordnet sind, wobei der weitere Kragen an dem zweiten plattenförmigen Teil angeordnet ist, wobei das erste plattenförmige Teil an dem zweiten plattenförmigen Teil befestigt ist.

Durch eine entsprechende Zusammensetzung wird ermöglicht, eine Geometrie mit zwei Krägen beispielsweise durch Spritzgießverfahren zu realisieren.

Insbesondere kann das erste plattenförmige Teil mit dem zweiten plattenförmigen Teil verklebt und/oder verschweißt sein. Das erste plattenförmige Teil und/oder das zweite plattenförmige Teil kann eine Dichtung umfassen. Die Dichtung kann ausgebildet sein, die Halteplatte gegenüber einem Saugrohrstutzen abzudichten.

Die Erfindung stellt außerdem einen Staubsaugerfilterbeutel umfassend eine der zuvor beschriebenen Halteplatten bereit.

Der Staubsaugerfilterbeutel kann ein Filtermedium umfassen, das an der Grundplatte, dem Kragen und/oder dem weiteren Kragen der Halteplatte befestigt ist. Das Filtermedium kann einen Beutel ausformen. Das Filtermedium kann den Staubspeicherbeutel bilden. Das Filtermedium kann insbesondere mit dem Kragen und/oder der Grundplatte und/oder dem weiteren Kragen verklebt und/oder verschweißt sein.

Der Kragen kann in einen Innenraum des Staubsaugerfilterbeutels hineinragen. Der Rand des Kragens, der in der Ebene der Austrittsöffnung liegt, kann gegenüber der Grundplatte teilweise oder vollständig in dem Innenraum des Filterbeutels liegen.

Die vorliegende Erfindung wird anhand der nachfolgenden beispielhaften Figuren näher erläutert. Dabei zeigen:
- Fig. 1a-i: schematisch Ausführungsformen eines Staubsaugerfilterbeutels im Bereich seiner Halteplatte in einer Querschnittsansicht,
- Fig. 2: schematisch eine weitere Ausführungsform eines Staubsaugerfilterbeutels im Bereich seiner Halteplatte in einer Querschnittsansicht,
- Fig. 3: schematisch eine weitere Ausführungsform eines Staubsaugerfilterbeutels im Bereich seiner Halteplatte in einer perspektivischen Ansicht.

Fig. 1a bis 1c illustrieren den schematischen Aufbau von drei unterschiedlichen Ausführungsformen eines Staubsaugerfilterbeutels 1 umfassend eine Halteplatte 2, wobei eine Verschlussklappe 3 jeder der drei Ausführungsformen einen ebenen Bereich 4 aufweist.

Fig. 1a zeigt ein Filtermedium 5, das den Staubsaugerfilterbeutel 1 bildet. Das Filtermedium 5 ist flächig an einer Grundplatte 6 befestigt, beispielsweise verschweißt oder verklebt.

Die Grundplatte 6 weist eine Durchtrittsöffnung 7 auf, die kreisförmig, elliptisch, rechteckig sein kann, oder einen anderen Umriss aufweist. Durch einen Saugrohrstutzen (in der Figur nicht gezeigt), der aus Richtung des Äußeren 9 in die Durchtrittsöffnung 7 eingesteckt wird und beispielsweise über eine als Dichtlippe ausgebildete Dichtung 8, die beispielsweise vollständig umlaufend der Durchtrittsöffnung 7 ausgebildet ist, gegenüber der Durchtrittsöffnung 7 abdichtet, gelangt mit Partikeln beladene Saugluft während des Betriebs des Staubsaugers in das Innere 10 des Staubsaugerfilterbeutels 1.

An der Grundplatte 6 ist ein Kragen 11 angeordnet, der die Durchtrittsöffnung 7 umgibt, auf der dem Beutelinnern zugewandten Seite der Grundplatte 6 vorgesehen ist, und einen Durchtrittskanal 12 ausbildet. In der Regel weist der Kragen 11 den Umriss der Durchtrittsöffnung 7 auf. Der Kragen 11 kann auch einen alternativen Umriss aufweisen, beispielsweise kreisförmig sein, falls die Durchtrittsöffnung 7 elliptisch ist. Der Kragen 11 bzw. Durchtrittskanal 12 weist auf einer der Grundplatte 6 zugewandten Seite eine Eintrittsöffnung 13 auf. An seinem beutelinneren Rand 14 (in der sogenannten Ebene der Austrittsöffnung 15 des Kragens 11) ist an dem Kragen 11 eine Verschlussklappe 3, beispielsweise mittels eines Scharniers 16 am Rand 14 des Kragens 11, befestigt.

Die Verschlussklappe 3 ist durch ein Federelement 17, insbesondere eine Schraubenfeder, vorgespannt und ausgebildet, den Durchtrittskanal 12 zu verschließen. Die Verschlussklappe 3 ist in dieser Ausführungsform als ebene Platte ausgebildet. Die Verschlussklappe ist beispielsweise aus Kunststoff, insbesondere Polypropylen (PP), ausgebildet. Die Verschlussklappe ragt in geschlossenem Zustand über den äußeren Umfang des Kragens 11 hinaus. In der gezeigten Ausführungsform ragt die Verschlussklappe 3 in geschlossenem Zustand in den Bereichen über den äußeren Umfang des Kragens 11 hinaus, in dem das Scharnier 16 nicht angeordnet ist.

Fig. 1a zeigt einen Zustand der Halteplatte 2, in dem die Verschlussklappe 3 durch ein Partikel 18 am Verschließen gehindert wird. Das Partikel 18 klemmt zwischen dem Rand 14 des Kragens 11 und der Verschlussklappe 3 und blockiert die Verschlussklappe 3. Dadurch, dass die Verschlussklappe 3 selbst in geschlossenem Zustand über den Umfang des Kragens 11 hinausragen würde, wird es weiteren Partikeln aus dem Beutelinneren erschwert, durch den Spalt, der durch das blockierende Partikel 18 offengehalten wird, aus dem Staubsaugerfilterbeutel 1 auszutreten. Ein beispielhafter Weg eines Partikels aus dem Inneren 10 des Staubsaugerfilterbeutels 1 nach außen ist durch den Pfeil 19 angedeutet. Dadurch wird das Risiko, dass Partikel aus dem Inneren 10 des Staubsaugerfilterbeutels 1 nach außen gelangen, minimiert.

Die Grundplatte 6, der Kragen 11 und die Verschlussklappe 3 sind vorzugsweise aus Kunststoff, beispielsweise Polypropylen (PP). Das Scharnier 16 ist beispielsweise als Filmscharnier ausgebildet. Die Dichtlippe ist beispielsweise aus einem flexiblen Material, insbesondere einem thermoplastischen Elastomer (TPE). Die Halteplatte 2 umfassend die Grundplatte 6, die Dichtlippe, den Kragen 11, das Filmscharnier und die Verschlussklappe 3, kann durch ein Zweikomponenten-Spritzgießverfahren hergestellt werden.

Das Filtermedium 5 kann einen Vliesstoff umfassen. Das Filtermedium 5 kann mehrlagig ausgebildet sein. Das Filtermedium 5 kann eine Mehrlagenstruktur aus Vliesstoffen aufweisen, insbesondere kann es eine Struktur eines Spunbond, eines Meltblown und eines weiteren Spunbond - in dieser Reihenfolge - umfassen. Das Filtermedium 5 kann eine Lagenstruktur gemäß der EP 2 004 303 A2 aufweisen.

Fig. 1b zeigt ein Filtermedium 5, eine Grundplatte 6, eine Durchtrittsöffnung 7, eine Dichtlippe, einen Kragen 11, einen Durchtrittskanal 12, eine Eintrittsöffnung 13, eine Austrittsöffnung 15, ein Scharnier 16 und ein Partikel 18, die wie in Fig. 1a beschrieben ausgebildet sind. Insofern wird auf die Erläuterungen zur Fig. 1a für entsprechende Merkmale Bezug genommen. Wie in Fig. 1a beschrieben ist die Verschlussklappe 3 durch ein Federelement 17, insbesondere eine Schraubenfeder, vorgespannt.

Eine Verschlussklappe 3 der Fig. 1b ist in ihrem geschlossenen Zustand in einem Bereich ihres Rands 22, an dem nicht das Scharnier 16 angeordnet ist, gegenüber der Ebene der Austrittsöffnung 15 abgeschrägt. Dadurch ergibt sich, dass die Verschlussklappe 3 in geschlossenem Zustand aus Sicht der Durchtrittsöffnung 7 konkav ist. Wie durch einen Pfeil 19 angedeutet wird auch durch diese Geometrie verhindert, dass weitere Partikel aus dem Inneren 10 des Staubsaugerfilterbeutels 1 durch den Spalt, den das blockierende Partikel 18 offenhält, den Weg nach außen finden.

Weiterhin umfasst die Verschlussklappe 3 einen ersten Bereich 20 aus einem ersten Material, beispielsweise einem Thermoplast, insbesondere Polypropylen (PP), und einen zweiten Bereich 21 aus einem zweiten Material, beispielsweise einem Elastomer, insbesondere einem thermoplastischen Elastomer (TPE). Der zweite Bereich 21 ist am Rand 22 der Verschlussklappe 3 um den ersten Bereich 20 im Inneren der Verschlussklappe 3 ausgebildet. Der zweite Bereich 21 weist eine geringere Härte als der erste Bereich 20 auf, wodurch sich eine leichtere Verformbarkeit und ein geringerer Widerstand gegen Eindrücken ergibt. Dadurch wird ermöglicht, dass das blockierende Partikel 18 in das zweite Material unter der Federvorspannung eindrückt und sich der zweite Bereich 21 um das Partikel 18 zumindest teilweise schließt. Folglich kann trotz blockierendem Partikel 18 ein weitgehendes Verschließen der Verschlussklappe 3 erzielt werden.

Fig. 1c zeigt ein Filtermedium 5, eine Grundplatte 6, eine Durchtrittsöffnung 7, eine Dichtlippe, einen Kragen 11, einen Durchtrittskanal 12, eine Eintrittsöffnung 13, eine Austrittsöffnung 15, ein Scharnier 16, eine Verschlussklappe 3 und ein Partikel 18, die zum Teil wie die entsprechenden Elemente der Figuren 1a und 1b ausgebildet sind. Wie in Fig. 1a beschrieben ist die Verschlussklappe 3 durch ein Federelement 17, insbesondere eine Schraubenfeder, vorgespannt.

Abweichend von den Figuren 1a und 1b ist die Grundplatte 6 der Ausführungsform der Fig. 1c mehrteilig ausgebildet und umfasst ein erstes plattenförmiges Teil 23 und ein zweites plattenförmiges Teil 24, die miteinander verschweißt oder verklebt sind. Das erste plattenförmige Teil 23 kann wie die Grundplatte 6 der Figuren 1a und 1b ausgebildet sein oder dünner als die Grundplatte 6 der Figuren 1a und 1b sein. Das zweite plattenförmige Teil 24 weist einen weiteren Kragen 25 auf, an dem das Filtermedium 5 befestigt sein kann.

Weiterhin abweichend zu den Ausführungsformen der Figuren 1a und 1b ist die Verschlussklappe 3 aus Sicht der Durchtrittsöffnung 7 konvex. Die Verschlussklappe 3 ist in ihrem geschlossenen Zustand in einem Bereich ihres Rands 22, an dem nicht das Scharnier 16 angeordnet ist, gegenüber der Ebene der Austrittsöffnung 15 abgeschrägt.

Durch geeignete Wahl des Abstands zwischen dem Kragen 11 und dem weiteren Kragen 25 kann erreicht werden, dass selbst bei blockierendem Partikel 18 nur wenige weitere Partikel einen Spalt zwischen dem Kragen 11 und dem weiteren Kragen 25, sowie den Spalt zwischen der Verschlussklappe 3 und dem Kragen 11 überwinden, um den Staubsaugerfilterbeutel 1 zu verlassen. Ein entsprechender Weg eines Partikels ist durch den Pfeil 19 angedeutet. Dabei ist zu beachten, dass sich bei zu geringer Dimensionierung des Spalts zwischen Kragen 11 und weiterem Kragen 25 während dem Verschließen der Verschlussklappe 3 bei nachlassendem Saugstrom ein Düseneffekt auszubilden vermag, der weitere Partikel in den Spalt zwischen der Verschlussklappe 3 und dem Kragen 11 anzieht.

Fig. 1d bis 1g illustrieren den schematischen Aufbau eines Staubsaugerfilterbeutels 1 gemäß vier Variationen der Ausführungsform der Fig. 1b.

Fig. 1d zeigt ein Filtermedium 5, eine Grundplatte 6, eine Durchtrittsöffnung 7, eine Dichtlippe, einen Kragen 11, einen Durchtrittskanal 12, eine Eintrittsöffnung 13, eine Austrittsöffnung 15, ein Federelement 17, ein Partikel 18 und einen Weg eines Partikels 19, die größtenteils wie die entsprechenden Elemente der Fig. 1b ausgebildet sind. Insofern wird auf die Erläuterungen zur Fig. 1b für entsprechende Merkmale Bezug genommen.

Im Gegensatz zu Fig. 1b zeigt Fig. 1d eine Ausführungsform, bei der ein Scharnier 16 in der Darstellung auf der linken Seite am Übergang von Grundplatte 6 zu Kragen 11 angeordnet ist. Die Verschlussklappe 3 weist dann einen überwiegend senkrecht verlaufenden Bereich auf, der einen ebenen Bereich 4 mit dem Scharnier 16 verbindet.

Außerdem ist ein erster Bereich 20 der Verschlussklappe der Ausführungsform der Fig. 1d flächig über einem zweiten Bereich 21 der Verschlussklappe angeordnet. Der erste Bereich 20 ist aus einem Thermoplast (in Fig. 1d nicht schraffiert gezeichnet) und der zweite Bereich 21 aus einem Elastomer (in Fig. 1d schraffiert eingezeichnet), insbesondere thermoplastischem Elastomer. In dieser Ausführungsform ist die Verschlussklappe 3 an ihrem Rand 22 vollständig umlaufend gegenüber der Ebene der Austrittsöffnung 15 abgeschrägt.

Fig. 1e zeigt eine Variation der Ausführungsform der Fig. 1d, wobei das Scharnier 16 an der Grundplatte 6 ausgebildet ist. Ansonsten ist die Ausführungsform der Fig. 1e entsprechend der Ausführungsform der Fig. 1d ausgebildet. Insofern wird auf die Erläuterungen zu Fig. 1d für entsprechende Merkmale Bezug genommen.

Fig. 1f zeigt eine Variation der Ausführungsform der Fig. 1d, wobei das Scharnier 16 an einem weiteren Kragen 25 gemäß Fig. 1c ausgebildet ist. Wie in Fig. 1c ist ein Filtermedium 5 an dem weiteren Kragen 25 befestigt, das Scharnier 16 jedoch in Fig. 1f auf der linken Seite an dem weiteren Kragen 25 ausgebildet. Die Grundplatte 6 ist ebenfalls wie in Fig. 1c mehrteilig ausgebildet. Ansonsten ist die Ausführungsform der Fig. 1f entsprechend der Fig. 1d ausgebildet. Insofern wird auf die Erläuterungen zu Fig. 1d für entsprechende Merkmale Bezug genommen.

Fig. 1g zeigt eine Variation der Ausführungsform der Fig. 1d, wobei das Scharnier 16 auf der rechten Seite dargestellt ist. Außerdem weist der Kragen 11 an seinem Rand 14 einen umlaufenden Bereich aus thermoplastischem Elastomer auf (in der Fig. 1g schraffiert dargestellt). Wie in der Fig. 1g dargestellt wird dadurch ermöglicht, dass der Rand 14 des Kragens 11 einem blockierenden Partikel nachgibt, sich das Partikel einklemmt und weitere Partikel darin gehindert werden, in Richtung des Äußeren 9 des Staubsaugerfilterbeutels zu gelangen. Ansonsten ist die Ausführungsform der Fig. 1g entsprechend der Fig. 1d ausgebildet. Insofern wird auf die Erläuterungen zu Fig. 1d für entsprechende Merkmale Bezug genommen.

Fig. 1h und 1i illustrieren den schematischen Aufbau eines Staubsaugerfilterbeutels gemäß zwei Variationen der Ausführungsform der Fig. 1a.

Fig. 1h zeigt ein Filtermedium 5, eine Grundplatte 6, eine Durchtrittsöffnung 7, eine Dichtlippe, einen Kragen 11, einen Durchtrittskanal 12, eine Eintrittsöffnung 13, einen Rand 14 des Kragens 11, eine Austrittsöffnung 15, ein Scharnier 16, ein Federelement 17, die gemäß Fig. 1a ausgebildet sind. Insofern wird auf die Erläuterungen zur Fig. 1a für entsprechende Merkmale Bezug genommen.

Eine Verschlussklappe 3 der Ausführungsform der Fig. 1h ist entsprechend der Ausführungsform der Fig. 1b in einem Bereich ihres Rands 22, an dem nicht das Scharnier 16 angeordnet ist, gegenüber der Ebene der Austrittsöffnung 15 abgeschrägt.

Der abgeschrägte Bereich bildet in geschlossenem Zustand der Verschlussklappe 3 mit der Ebene der Austrittsöffnung 15 einen Winkel α. Beispielsweise beträgt der Winkel α gemäß Fig. 1h circa -45°.

Weiterhin bildet der abgeschrägte Bereich in geschlossenem Zustand der Verschlussklappe 3 mit einer Mantellinie des Kragens 11 an der Stelle des abgeschrägten Bereichs der Verschlussklappe 3 einen Winkel β. Beispielsweise beträgt der Winkel β gemäß Fig. 1h circa +45°.

Fig. 1i zeigt eine alternative Ausführungsform der Fig. 1h, wobei das Filtermedium 5 an dem Kragen 11 befestigt, insbesondere verschweißt oder verklebt, ist. Weiterhin bildet der abgeschrägte Bereich in geschlossenem Zustand der Verschlussklappe 3 mit der Ebene der Austrittsöffnung 15 einen Winkel α von circa -120°. Darüber hinaus bildet der abgeschrägte Bereich in geschlossenem Zustand der Verschlussklappe 3 mit einer Mantellinie des Kragens 11 an der Stelle des abgeschrägten Bereichs der Verschlussklappe 3 einen Winkel β von circa -30°. Ansonsten ist die Ausführungsform der Fig. 1i entsprechend der Fig. 1h ausgebildet. Insofern wird auf die Erläuterungen zu Fig. 1h für entsprechende Merkmale Bezug genommen.

Fig. 2 zeigt eine Variation der Ausführungsform der Fig. 1a, wobei die Verschlussklappe 3 keinen ebenen Bereich aufweist, sondern kegelförmig zugespitzt ist. Auf entsprechende Elemente wird mit entsprechenden Bezugszeichen verwiesen. Dabei ragt auch in dieser Geometrie die Verschlussklappe 3 in geschlossenem Zustand teilweise über den äußeren Umfang des Kragens 11 hinaus. Auch durch diese abweichende Geometrie wird verhindert, dass Partikel aus dem Staubsaugerfilterbeutel 1 selbst bei einem blockierenden Partikel 18 austreten, beispielsweise entlang des durch den Pfeil 19 gezeigten Weges. Ansonsten ist die Ausführungsform der Fig. 2 wie die Ausführungsform der Fig. 1a ausgebildet. Wie in Fig. 1a beschrieben ist die Verschlussklappe 3 durch ein Federelement 17 vorgespannt.

Fig. 3 zeigt eine weitere Variation der Ausführungsform der Fig. 1a in halbgeöffnetem Zustand der Verschlussklappe 3, wobei die Grundplatte 6 mehrteilig ausgebildet ist und einen weiteren Kragen 25 aufweist wie gemäß der Ausführungsform der Fig. 1c. An dem weiteren Kragen 25 ist das Filtermaterial 5 befestigt, welches im vorliegenden Fall aufgeschnitten und aufgeweitet wurde, um eine Ansicht der Halteplatte 2 aus dem Inneren 10 des Staubsaugerfilterbeutels 1 zu zeigen. Weiterhin ist eine Feder als Beispiel eines Federelements 17 gezeigt, durch welche die Verschlussklappe 3 vorgespannt ist.

Die beschriebenen Ausführungsformen sind in beliebiger Weise miteinander kombinierbar. Beispielsweise ist jede der beschriebenen Geometrien der Verschlussklappe 3 auf jede der beschriebenen Ausführungsformen anwendbar. Außerdem ist die Wahl der Materialien gemäß der Ausführungsformen der Figuren 1a, 1b, 1d bis 1g auf alle anderen Ausführungsformen entsprechend anwendbar. Darüber hinaus ist die Ausbildung der Grundplatte 6 (einteilig wie in Fig. 1a oder mehrteilig umfassend ein erstes plattenförmiges Teil 23 und ein zweites plattenförmiges Teil 24 wie in Fig. 1c) in jeder der Ausführungsformen umsetzbar.

### Bezugszeichenliste:

- 1: Staubsaugerfilterbeutel
- 2: Halteplatte
- 3: Verschlussklappe
- 4: ebener Bereich
- 5: Filtermedium
- 6: Grundplatte
- 7: Durchtrittsöffnung
- 8: Dichtung
- 9: Äußeres des Staubsaugerfilterbeutels
- 10: Inneres des Staubsaugerfilterbeutels
- 11: Kragen
- 12: Durchtrittskanal
- 13: Eintrittsöffnung
- 14: Rand des Kragens
- 15: Austrittsöffnung
- 16: Scharnier
- 17: Federelement
- 18: Partikel
- 19: Weg eines Partikels
- 20: erster Bereich
- 21: zweiter Bereich
- 22: Rand der Verschlussklappe
- 23: erstes plattenförmiges Teil
- 24: zweites plattenförmiges Teil
- 25: weiterer Kragen

## Patentansprüche

1. Halteplatte (2) für einen Staubsaugerfilterbeutel (1) umfassend:
eine Grundplatte (6), die eine Durchtrittsöffnung (7) aufweist,
einen Kragen (11), der an der Grundplatte angeordnet ist und die Durchtrittsöffnung umgibt, so dass ein Durchtrittskanal (12) gebildet wird, und
eine Verschlussklappe (3) zum Verschließen des Durchtrittskanals,
wobei die Verschlussklappe in geschlossenem Zustand über den äußeren Umfang des Kragens hinausragt.

2. Halteplatte nach Anspruch 1,
wobei die Verschlussklappe einen ebenen Bereich (4) aufweist.

3. Halteplatte nach einem der vorhergehenden Ansprüche,
wobei der Durchtrittskanal auf einer der Grundplatte zugewandten Seite eine Eintrittsöffnung (13) und auf einer der Grundplatte abgewandten Seite eine Austrittsöffnung (15) aufweist,
wobei die Verschlussklappe in geschlossenem Zustand in einem Bereich, der über den äußeren Umfang des Kragens hinausragt, gewölbt und/oder gegenüber der Ebene der Austrittsöffnung abgeschrägt ist.

4. Halteplatte nach einem der vorhergehenden Ansprüche,
wobei die Verschlussklappe in geschlossenem Zustand zumindest teilweise oder vollständig um mindestens 1 mm, insbesondere mindestens 1,5 mm, insbesondere mindestens 2,5 mm und/oder insgesamt maximal 3,5 mm, insbesondere maximal 5 mm, insbesondere maximal 15 mm, über den äußeren Umfang des Kragens hinausragt.

5. Halteplatte nach einem der vorhergehenden Ansprüche,
wobei die Verschlussklappe in geschlossenem Zustand aus Sicht der Durchtrittsöffnung konvex oder konkav ist.

6. Halteplatte nach einem der vorhergehenden Ansprüche,
wobei der Kragen dasselbe Material umfasst wie die Grundplatte.

7. Halteplatte nach einem der vorhergehenden Ansprüche,
wobei die Verschlussklappe einen ersten Bereich (20) umfassend ein erstes Material mit einer ersten Härte und einen zweiten Bereich (21) umfassend ein zweites Material mit einer zweiten Härte umfasst,
wobei die zweite Härte geringer als die erste Härte ist,
wobei der zweite Bereich zumindest teilweise oder vollständig am Rand der Verschlussklappe (22) angeordnet ist,
wobei der zweite Bereich zumindest teilweise oder vollständig entlang des Umfangs der Verschlussklappe angeordnet ist.

8. Halteplatte nach Anspruch 7,
wobei das erste und/oder das zweite Material ein Kunststoff sind, insbesondere wobei das erste Material ein Thermoplast und/oder das zweite Material ein Elastomer, insbesondere ein thermoplastisches Elastomer, sind.

9. Halteplatte nach einem der Ansprüche 7 und/oder 8,
wobei das zweite Material eine Härte von mindestens 25 Shore-A, insbesondere von mindestens 30 Shore-A und/oder von höchstens 90 Shore-A, insbesondere von höchstens 70 Shore-A, aufweist.

10. Halteplatte nach einem der Ansprüche 7 bis 9,
wobei sich der erste Bereich in geschlossenem Zustand der Verschlussklappe nicht über einen inneren Umfang des Kragens hinaus erstreckt.

11. Halteplatte nach einem der vorhergehenden Ansprüche,
wobei die Grundplatte einen weiteren Kragen (25) umfasst, der außerhalb des Kragens angeordnet ist.

12. Halteplatte nach Anspruch 11,
wobei der weitere Kragen die Verschlussklappe in geschlossenem Zustand umschließt und mit der Verschlussklappe in geschlossenem Zustand teils umlaufend einen Spalt von mindestens 0,5 mm, insbesondere mindestens 1 mm, insbesondere mindestens 2 mm, insbesondere mindestens 5 mm, bildet.

13. Halteplatte nach einem der vorhergehenden Ansprüche,
weiterhin umfassend ein Federelement (17), wobei die Verschlussklappe mithilfe des Federelements in den geschlossenen Zustand vorgespannt ist.

14. Halteplatte nach einem der Ansprüche 11 bis 13
wobei die Grundplatte ein erstes plattenförmiges Teil (23) und ein zweites plattenförmiges Teil (24) umfasst,
wobei der Kragen und die Verschlussklappe an dem ersten plattenförmigen Teil angeordnet sind, wobei der weitere Kragen an dem zweiten plattenförmigen Teil angeordnet ist,
wobei das erste plattenförmige Teil an dem zweiten plattenförmigen Teil befestigt ist.

15. Staubsaugerfilterbeutel (1) umfassend eine Halteplatte nach einem der vorhergehenden Ansprüche.
